# EUROPÄISCHE PATENTSCHRIFT

(11) **EP 1 841 599 B1**
(45) Veröffentlichungstag und Bekanntmachung des Hinweises auf die Patenterteilung: **23.03.2011**
(21) Anmeldenummer: 06700999.3
(22) Anmeldetag: 18.01.2006
(51) Int. Cl.: B41K 1/36

(54) **EINRICHTUNG ZUR SICHERUNG EINER WENDEACHSE EINES TYPENAGGREGATS**
DEVICE FOR SECURING THE PIVOT PIN OF A TYPE UNIT
DISPOSITIF DE FIXATION DE L'AXE DE ROTATION D'UN PORTE-CARACTERES

(30) Priorität: 25.01.2005 AT 1052005
(43) Veröffentlichungstag der Anmeldung: 10.10.2007
(73) Patentinhaber: Colop Stempelerzeugung Skopek Gesellschaft m.b.H. & Co. KG., 4600 Wels (AT)
(72) Erfinder: AMESHOFER, Manfred, A-4722 Peuerbach (AT)
(74) Vertreter: Sonn & Partner Patentanwälte
(86) Internationale Anmeldenummer: PCT/AT2006/000026
(87) Internationale Veröffentlichungsnummer: WO 2006/079130

(56) Entgegenhaltungen:
- WO-A-00/21759
- WO-A-99/16624
- WO-A-99/28132
- AT-U1- 5 826

## Beschreibung

Die Erfindung betrifft eine Einrichtung zur Sicherung einer Wendeachse eines Typenaggregats an einem Betätigungsbügel eines Selbstfärbestempels mit Wendemechanismus, mit zumindest einem buchsenförmigen Achssicherungsteil, der in der montierten Stellung mit einem Buchsenkörper auf einen Endbereich der Wendeachse aufgeschoben ist und außenseitig mit einem radialen Vorsprung, vorzugsweise einem radialen Flansch-Vorsprung, am Betätigungsbügel anliegt.

Aus der DE 19 06 426 A ist ein Selbstfärbestempel mit Oberschlagfärbung bekannt, bei dem ein Bändersatz-Typenaggregat von einer Wendeachse (Steuerachse) durchsetzt wird, die mit buchsenförmigen Achssicherungsteilen, dort Lagerbuchsen genannt, an den beiden Enden an einem äußeren Betätigungsbügel gesichert wird. Die Wendeachse ist entlang von Steuerschlitzen in einem Stempelgehäuse bewegbar, wenn der Betätigungsbügel relativ zum Stempelgehäuse abwärts gedrückt wird, wobei dann das Typenaggregat abwärts verstellt und zugleich um 180° aus einer oberen Einfärbestellung in eine untere Stempelabdruckstellung verschwenkt wird. Die Achssicherungsteile sind durch einen einfachen, glatten Rohrkörper gebildet, an den außen ein radialer Flansch-Vorsprung anschließt, der an der Außenseite des jeweiligen Schenkels des Betätigungsbügels anliegt. Diese bekannten Achssicherungsteile müssen mit enger Anpassung reibschlüssig auf der Wendeachse sitzen, was problematisch sein kann, da üblicher Weise die Wendeachse aus Stahl mit glatter Oberfläche gefertigt wird, und die Achssicherungsteile aus einem Kunststoffmaterial mit vergleichsweise hoher Festigkeit bzw. Steifigkeit bestehen, so dass etwa aufgrund von Fertigungstoleranzen oder aber zufolge Abnützung im Betrieb des Stempels der feste Sitz der buchsenförmigen Achssicherungsteile auf der Wendeachse nicht gewährleistet ist. Weiters ist beim bekannten Stempel vorgesehen, die Wendeachse an einem Ende mit einem verbreiterten Kopf auszubilden, an dem der benachbarte Achssicherungsteil anliegt, was zwar eine verbesserte Sicherheit beim Halten der Wendeachse im Bügel erbringt, jedoch einen unangenehmen zusätzlichen fertigungstechnischen Aufwand bei der Herstellung der Wendeachse bedeutet.

In der WO 99/16624 ist ein Selbstfärbestempel mit einem Wendemechanismus geoffenbart, dessen Wendeachse mit Hilfe von Formkörpern, die in Ausnehmungen der Schenkel des Betätigungsbügels eingeschnappt werden, in den Bügelschenkeln gesichert wird. Die Wendeachse ist im gesicherten Zustand teilweise im jeweiligen Schenkel und teilweise am Formkörper gelagert, wobei der Schenkel eine Lagerschale aufweist, die in eine Umfangsnut der Wendeachse eingreift, und wobei die Wendeachse und die Lagerschale durch den eingeschobene Formkörper in ihrem gegenseitigen Eingriff gehalten werden. Dadurch, dass die Lagerung der Wendeachse jeweils durch zwei gesonderte Bauteile, nämlich die Lagerschale und den Formkörper, realisiert wird, müssen diese zwei Bauteile sowie die Öffnung im Bügelschenkel relativ genau gefertigt werden, um eine adäquate Drehlagerung der Wendeachse sicherzustellen.

Aus der WO 00/21759 A ist schließlich eine Achssicherung für ein Ende einer Wendeachse in einer Öffnung in einem Schenkel eines Betätigungsbügels eines Selbstfärbestempels bekannt, wobei der eigentliche Achssicherungsteil ein äußerer Ring ist, der segmentiert ist und mit radialen inneren Flanschteilen in eine Nut der Wendeachse eingreift, und der bevorzugt mit einem Lagerbuchsenteil in einem Stück geformt ist. Dieser Lagerbuchsenteil selbst ist jedoch mit einer glatten Innenfläche ausgeführt. Bei dieser Ausbildung sind die als Rastelemente fungierenden Ringsegmente jedoch hinsichtlich der für das Einrasten erforderlichen elastischen Deformation wegen der notwendigerweise kurzen Hebelarme relativ schwierig zu dimensionieren.

Es ist nun Aufgabe der Erfindung, hier Abhilfe zu schaffen und eine Einrichtung zur Sicherung einer Wendeachse eines Typenaggregats in einem Selbstfärbestempel vorzuschlagen, die bei einer einfachen Ausbildung und preiswerten Herstellung der einzelnen Komponenten nichtsdestoweniger ein problemloses Verrasten des Achssicherungsteils sowie einen sicheren Halt der Wendeachse im Betätigungsbügel sicherstellt. Dabei soll weiters gleichzeitig durch den oder die buchsenförmigen Achssicherungsteile eine vorteilhafte Drehlagerung der Wendeachse im Betätigungsbügel ermöglicht werden.

Zur Lösung der vorstehenden Aufgabe sieht die Erfindung eine Sicherungs-Einrichtung wie in Anspruch 1 definiert vor. Vorteilhafte Ausführungsformen und Weiterbildungen dieser SicherungsEinrichtung sind in den abhängigen Ansprüchen angegeben.

Mit der erfindungsgemäßen Technik kann eine einfache, nichtsdestoweniger zuverlässige Schnappsicherung der Wendeachse am Betätigungsbügel des jeweiligen Stempels erzielt werden, wobei der Achssicherungsteil zugleich als Lagerkörper bzw. Lagerzwischenkörper für ein Verdrehen und Verschieben der Wendeachse in einer Aufnahme- oder Durchtrittsöffnung im Betätigungsbügel bzw. in einer Schlitzöffnung im Stempelgehäuse fungiert. Die Achssicherungsteile können einfach nach Durchstecken der Wendeachse durch den Betätigungsbügel, das Stempelgehäuse und das Typenaggregat auf die Enden der Wendeachse von außen aufgeschoben werden, wobei sie gleichzeitig in die Aufnahmeöffnungen im Betätigungsbügel sowie in die Schlitzöffnungen im Stempelgehäuse eingeschoben werden. In der vorgegebenen Betriebsposition rasten dann die zungenartigen Rastelemente des Buchsenkörpers in die Rastvertiefung der Wendeachse ein, wobei weiters die Achssicherungsteile mit dem jeweiligen radialen Flansch-Vorsprung außen im Bereich des Randes der Öffnung am Betätigungsbügel, d.h. an dessen jeweiligem Schenkel, anliegen, wodurch die Wendeachse zuverlässig im Betätigungsbügel gehalten wird.

Sofern der Betätigungsbügel aus zwei ineinander geschobenen Teilen, insbesondere einem äußeren, oberen metallischen Bügelteil und einem inneren, die Kanten des metallischen Bügelteils mit Randleisten umgreifenden Bügelteil, insbesondere aus Kunststoff, besteht, kann mit Hilfe der Achssicherungsteile zugleich auch ein Zusammenhalten der Enden der Bügelschenkel der beiden Bügelteile erzielt werden.

Es ist herstellungsmäßig günstig, wenn das bzw. jedes zungenartige Rastelement in einem Fenster des Buchsenkörpers vorgesehen ist und an einem Ende einstückig an den Buchsenkörper anschließt.

Im Hinblick auf das Aufschieben des jeweiligen Achssicherungsteils ist es auch vorteilhaft, wenn das frei auskragende Ende des zungenartigen Rastelements in der Betriebsstellung das äußere Rastelement-Ende ist, wogegen das zungenartige Rastelement am weiter innen liegenden Ende einstückig in den übrigen Buchsenkörper übergeht.

Der Rastvorsprung ist zweckmäßigerweise am frei auskragenden Ende des zungenartigen Rastelements vorgesehen. Die Rastvertiefung in der Wendeachse könnte durch einzelne diskrete Ausnehmungen am Umfang der Wendeachse gebildet sein, was jedoch bei der Montage des Achssicherungsteils eine entsprechende Ausrichtung desselben relativ zur Wendeachse (durch relatives Verdrehen) erfordern kann. Um ein Aufschieben der Achssicherungsteile in einer beliebigen Drehposition relativ zur Wendeachse zu ermöglichen, ist es daher von besonderen Vorteil, wenn die Rastvertiefung in der Wendeachse durch eine Ringnut gebildet ist.

Bevorzugt besteht die Wendeachse aus Festigkeitsgründen aus Metall, insbesondere aus Stahl. Beispielsweise kann verchromter oder vernickelter Stahl für die Wendeachse verwendet werden.

Für ein stabiles Verrasten der Achssicherungsteile an der Wendeachse ist es weiters günstig, wenn der Buchsenkörper zwei einander diametral gegenüberliegende zungenartige Rastelemente aufweist.

Eine herstellungsmäßig besonders vorteilhafte Ausführungsform wird erhalten, wenn der Buchsenkörper zusammen mit dem radialen Vorsprung und dem bzw. jedem Rastelement einstückig aus Kunststoff, vorzugsweise aus POM (Polyoxymethylen), gebildet ist. Dabei ist es weiters günstig, wenn der Buchsenkörper mit dem radialen Vorsprung und dem bzw. jedem Rastelement ein Spritzgussteil ist.

Der jeweilige Achssicherungsteil könnte an seiner Außenseite eine durchgehende Stirnwand aufweisen, die in den radialen Vorsprung bzw. Flansch-Vorsprung übergeht, und die die jeweilige Stirnseite der Wendeachse einschließt und abdeckt. Um aber gegebenenfalls ein etwaiges Lösen der Achssicherungsteile von der Wendeachse mit Hilfe eines entsprechenden Werkzeuges zu erleichtern, und überdies die Herstellung einfacher zu gestalten, hat es sich als vorteilhaft erwiesen, wenn der Achssicherungsteil eine hindurchgehende Öffnung für das Aufschieben auf die Wendeachse aufweist. Dabei kann mit einem dünnwandigen Rohrteil, der von der Stirnseite, von außen, durch die Öffnung des Achssicherungsteils und in direkter umfangsseitiger Anlage an der Wendeachse eingeschoben wird, ein Lösen der zungenartigen Rastelemente von der Wendeachse bewerkstelligt werden, so dass dann der Achssicherungsteil von der Wendeachse abgezogen werden kann.

Die Erfindung wird nachfolgend anhand von besonders bevorzugten Ausführungsbeispielen, auf die sie jedoch nicht beschränkt sein soll, und unter Bezugnahme auf die Zeichnung noch weiter erläutert. In der Zeichnung zeigen im Einzelnen:
Die Fig. 1 und 2 schaubildliche Ansichten eines Selbstfärbestempels mit einem mehrere Typenbänder aufweisenden Stempelaggregat von zwei verschiedenen Seiten;
Fig. 3 eine Seitenansicht dieses Selbstfärbestempels;
Fig. 4 in einer auseinander gezogenen Darstellung die wesentlichen Komponenten eines solchen Selbstfärbestempels;
Fig. 5 eine schaubildliche, auseinandergezogene Darstellung der Teile des mehrteilig ausgebildeten Betätigungsbügels samt Griff;
Fig. 6 eine Schnittdarstellung des Selbstfärbestempels gemäß Fig. 1 bis 5;
Fig. 7 eine schaubildliche Unteransicht des Selbstfärbestempels gemäß Fig. 1 bis 6;
Fig. 8 eine Ansicht eines bei dem Selbstfärbestempel gemäß Fig. 1 bis 7 verwendeten Achssicherungsteils;
Fig. 9 eine axiale Schnittansicht dieses Achssicherungsteils gemäß Fig. 8;
die Fig. 10 und 11 Stirnansichten des Achssicherungsteils gemäß den Richtungen X und XI in Fig. 8; und
Fig. 12 eine Detail-Schnittdarstellung ähnlich Fig. 6, im Bereich eines Achssicherungsteils, gemäß den Pfeil XII in Fig. 6.

In den Fig. 1 bis 4 ist ein von der prinzipiellen Konstruktion und Funktion her an sich üblicher Selbstfärbestempel 1 mit Oberschlagfärbung, mit einem Wendemechanismus 2 für ein Stempel-Typenaggregat 3, veranschaulicht. Das Typenaggregat 3 ist in einem aus zwei Teilen 4A, 4B gebildeten Stempelgehäuse 4 mit Hilfe eines Betätigungsbügels 5 auf und ab und dabei um 180° von einer in den Fig. 1, 2 und 4 gezeigten oberen Ruhelage ausgehend, in der die Stempeltypen (in Fig. 1 bis 4 nicht ersichtlich, vgl. aber Fig. 6) an einem mit Stempelfarbe getränkten Farbkissen in einem ladenförmigen, im Stempelgehäuse 4 ein- und ausschiebbaren Behälter 6 anliegen, in eine untere, gewendete Abdruckposition bewegbar. Der Wendemechanismus 2 ist von an sich bekannter Bauart, vgl. beispielsweise die US 1 401 436 A oder US 4 432 281 A, und weist schwingenförmig ausgebildete, am oberen Ende schwenkbar gelagerte Wendeteile 7 mit einem kurvenförmigen Steuerschlitz 8 für eine Wendeachse 9 auf. Diese Wendeachse 9 erstreckt sich im zusammengebauten Zustand durch einen Basisteil 10 des Typenaggregats 3, vgl. außer Fig. 4 auch Fig. 6; weiters verläuft die Wendeachse 9 durch Längsschlitze 11 bzw. 11A, 11B (s. Fig. 4) des Stempelgehäuses 4, und sie ist mit Hilfe von buchsenförmigen Achssicherungsteilen 12 in Schenkeln 13 des Betätigungsbügels 5 fixiert.

Die Wendeteile 7 sind mit Zapfen 14 in Bohrungen 15 (bzw. 15A, 15B) des Stempelgehäuses 4 schwenkbar gelagert, und sie tragen innere Zapfen 16, die zum Wenden des Typenaggregats 3 bei dessen Abwärtsbewegung mit Hilfe des Bügels 5 und der Wendeachse 9 in seitliche Führungsnuten 17 des Typenaggregats 3 eingreifen, vgl. auch Fig. 5.

Der Betätigungsbügel 5 wird in herkömmlicher Weise mit Hilfe einer Feder 18, insbesondere einer Schraubendruckfeder, die sich an der Oberseite des Stempelgehäuses 4 abstützt, in seine in den Fig. 1 bis 3 gezeigte obere Ruhestellung gedrückt, und er ist entgegen der Kraft dieser Feder 18 relativ zum Stempelgehäuse 4 abwärts bewegbar. Die Feder 18 ist in einem Rohrteil 19 aufgenommen, der sich in einen an der Oberseite des Betätigungsbügels 5, an dessen Querteil oder Steg 20, angebrachten Griff 21 hinein erstreckt, wobei der Griff 21 und der Rohrteil 19 bei der Betätigung des Stempels 1 teleskopartig ineinander verschoben werden.

Am Stempelgehäuse 4 ist weiters ein abgewinkelt ausgebildetes Text-Sichtfenster 22 mit einer verhältnismäßig großen Vorderfläche 22A und einer oberen Deckfläche 22B befestigt, wobei in der oberen Deckfläche 22B eine schlitzförmige Ausnehmung 22C vorgesehen ist, um das Sichtfenster 22 beim Anbringen am Stempelgehäuse 4, insbesondere durch Aufschnappen mit Hilfe einer unteren, einwärts vorspringenden Rastleiste 23 (s. Fig. 4), trotz des Rohrteils 19 aufschieben zu können, wobei der Rohrteil 19, wie am besten aus Fig. 2 ersichtlich ist, in der montierten Stellung in dieser Ausnehmung 22C aufgenommen ist. Aus Fig. 4 ist weiters ein vergleichbar abgewinkelt ausgebildetes, mit einem oberen, hinteren Schlitz versehenes Textkärtchen 24 ersichtlich, wobei dieses Textkärtchen 24 eine vergleichsweise große Abdruckfläche - an der Vorderseite wie an der Oberseite - zum Anbringen entsprechender Informationen über den Stempelabdruck etc. bietet. Das Textkärtchen 24 kann bei der Anbringung im Sichtfenster 22 unter Auflage an der Rastleiste 23 eingelegt und zusammen mit diesem am Stempelgehäuse-Oberteil 4B unter Auflage an dessen Oberseite sowie unter Verrastung der Rastleiste 23 mit einem Quersteg 25 des Stempelgehäuse-Oberteils 4B fixiert werden.

Aus Fig. 1 ist schließlich noch eine Druckknopfraste 26 am Bügel 5 ersichtlich, die mit Kerben 27 am Rohrteil 19 zusammenwirkt, um den Betätigungsbügel 5 in vorgegebener Position relativ zum Stempelgehäuse 4 fixieren zu können, wie dies an sich bekannt ist.

Ähnlich wie das Stempelgehäuse 4 besteht auch der Betätigungsbügel 5 aus zwei übereinander geschobenen Teilen, nämlich einem oberen bzw. äußeren, metallischen, in Ansicht U-förmigen Bügelteil 5A und einem unteren bzw. inneren, aus Kunststoff hergestellten Bügelteil 5B, der an seinen oberen Stegteil 20B nicht nur eine Aufnahme 26' für die Druckknopfraste 26 geformt hat, sondern überdies an seiner Oberseite einen rohrförmigen Fortsatz 70 trägt, der an seiner oberen Stirnseite, d.h. am vom Betätigungsteil 5B abgewandten Ende, durch eine Wand 71 mit einer mittigen Öffnung 72 abgeschlossen ist. Dieser Fortsatz 70 ist mit zwei einander diametral gegenüberliegenden Rastelementen 73 versehen, die in Form von Rastzungen 74, je mit einem am frei auskragenden unteren Ende vorgesehenen, nach außen vorstehenden Rastvorsprung 75, ausgebildet sind, vgl. Fig. 5 und 6.

Der rohrförmige Fortsatz 70 ragt im zusammengebauten Zustand des Betätigungsbügels 5, d.h. wenn der metallische obere Bügelteil 5A des Betätigungsbügels 5 auf den unteren Bügelteil 5B aufgeschoben ist, durch eine Öffnung 76 im oberen Stegteil 20A des metallischen Bügelteils 5A und in das Innere des als Hohlkörper 21' ausgeführten Griffs 21, s. außer Fig. 5 insbesondere auch Fig. 6. Der untere Bügelteil 5B aus Kunststoff ist an seiner Vorderseite und an seiner Rückseite mit den metallischen oberen Bügelteil 5A umgreifenden Führungsleisten 77 versehen ist, die eine Aufnahme 78 für einen festen Sitz des oberen Bügelteils 5A am unteren Bügelteil 5B sicherstellen und überdies die scharfen Kanten des metallischen oberen Bügelteils 5A in der Art einer Verkleidung bedecken.

In der in Fig. 6 gezeigten montierten Position arbeiten die Rastelemente 73 am Fortsatz 70 mit entsprechenden Rastelementen 79 in Form von nach oben gewandten Rändern 80 des Griffs 21 zusammen, wobei diese Ränder 80 die Ränder von diametral gegenüberliegenden Rastnischen oder -ausnehmungen 81 (s. Fig. 5 und 6) in einem inneren Rohrteil 82 des Griffs 21 sind. Dieser Rohrteil 82 hat weiters an seiner gemäß der Darstellung in Fig. 5 bis 6 oberen Seite, die von Betätigungsteil bzw. Betätigungsbügel 5 abgewandt ist, durch eine Stirnwand 83 abgeschlossen. Diese Stirnwand 83 liegt in der montierten Stellung, wie in Fig. 6 gezeigt, an der oberen Wand 71 des Fortsatzes 70 auf und stabilisiert so zusätzlich diese Griffbefestigung.

Wie sodann insbesondere aus Fig. 5 ersichtlich ist, weist der Griff 21 außer dem eigentlichen Griff-Hohlkörper 21' eine damit verrastbare Abdeckung 84 auf, wobei Rastleisten 85 an der oberen Stirnseite des Hohlkörpers 21' mit einem äußeren wulstförmigen, in der Zeichnung nicht näher bezeichneten Rastvorsprung in an sich herkömmlicher Weise in eine entsprechende Nut 86 in der Wandung der Abdeckung 84 einschnappen. Die Abdeckung 84 hat eine flache Vorderseite 87, s. Fig. 5, mit der sie entlang des Rohrteils 82 geführt wird. Hiefür kann eine direkte Anlage vorgesehen sein, es kann jedoch auch eine an sich herkömmliche Nut-Feder-Führung vorgesehen sein, wobei aus Fig. 5 eine entsprechende Führungsnut 88 am Rohrteil 82 ersichtlich ist. Eine derartige Nut-Feder-Führung, mit der Führungsnut 88, erleichtert das Aufsetzen und Aufschnappen der Abdeckung 84 auf den Hohlkörper 21'. Nichtsdestoweniger kann die Abdeckung 84 durch Hochschieben auch wieder problemlos vom Hohlkörper 21' abgenommen werden, wodurch ein Zugang zum Inneren des Griff-Hohlkörpers 21' und damit zu den Rastelemente 73 geschaffen wird, so dass diese Rastelemente 73 radial einwärts gedrückt werden können, um den Rasteingriff am Rand 80 des Rohrteils 82 zu lösen und so den Griff 21 bzw. dessen Hohlkörper 21' vom Betätigungsbügel 5 abnehmen zu können. Auf diese Weise kann, obgleich eine äußerst stabile Rastverbindung zwischen Griff 21 und Bügel 5 mit Hilfe der beschriebenen Rastverbindungselemente erzielt wird, der Griff 21 einfach und bequem abgenommen und beispielsweise gegen einen anderen Griff, etwa mit einer anderen Form und/oder Oberfläche, ausgetauscht werden.

Wie weiters aus Fig. 5 ersichtlich ist, kann der Rohrteil 82 im Inneren des Griff-Hohlkörpers 21' mit letzterem über zumindest im Wesentlichen radiale Versteifungsstege 89 verbunden sein, die in Draufsicht ungefähr sternförmig verlaufen. Bevorzugt werden die beiden in Fig. 5 ersichtlich vorderen Stege 89 jedoch außermittig und parallel zur Vorderseite 87 der Abdeckung 84 vorgesehen.

Der untere Bügelteil 5B samt Fortsatz 70 wird bevorzugt ebenso wie der Griff-Hohlkörper 21' samt innerem Rohrteil 82 einteilig als Spritzgussteil gefertigt, wobei als Kunststoffmaterial beispielsweise Acrylnitril-Butadien-Styrol-Copolymer (ABS), gegebenenfalls aber auch Polyoxymethylen (POM) oder ein vergleichbares Kunststoffmaterial, verwendet werden kann.

Zur Abstützung der Feder 18 an der Oberseite, im Innern des Griffs 21, wäre selbstverständlich auch denkbar, anstatt der oberen Wand 71 bzw. der sie zusätzlich stützenden Stirnwand 83 ein Stegkreuz oder dgl. vorzusehen. Die Stirnwand 83 kann im Prinzip überhaupt entfallen. Der Rohrteil 82 könnte dann als Rohrstutzen ausgebildet sein, dessen obere Stirnseite einen rundherum laufenden oberen Rand 80 als Rastelement 79 definiert. Denkbar ist es auch, in funktioneller Hinsicht die Rastelemente 73 und 79 zu vertauschen, d.h. elastisch verformbare Rastelemente am Rohrteil 82 und starre, mit diesem zusammenwirkende Rastflächen oder Rastvertiefungen am Fortsatz 70 vorzusehen. Weiters ist es selbstverständlich auch möglich, einen einteiligen Bügel 5, insbesondere aus Kunststoff, gegebenenfalls auch aus Metall, vorzusehen. Die Form des Griffs 21 kann außer der gezeigten abgeflachten Kegelstumpfform auch z.B. zylindrisch, kugelförmig usw. sein.

In Fig. 7 ist der Stempel gemäß Fig. 1 bis 4 der Vollständigkeit halber auch in einer schaubildlichen Unteransicht gezeigt. Dabei ist ersichtlich, dass das Stempelgehäuse 4 ähnlich wie der Betätigungsbügel 5 derart aus den beiden Teilen 4A, 4B aufgebaut ist, dass der an sich innenliegende, aus Kunststoff bestehende Teil 4B (vgl. Fig. 4) in den vier Eckbereichen 90 des Stempelgehäuses 4 mit übergreifenden Randleisten 77' eine Einschub-Führung für den metallischen Gehäuseteil 4A bildet. Gleichzeitig bilden die Randleisten 77' in den Eckbereichen 90 des Stempelgehäuse-Teils 4B auch eine Schiebeführung für den Betätigungsbügel 5 bei dessen Abwärtsbewegung relativ zum Stempelgehäuse 4, um das Typenaggregat 3 aus der gezeigten oberen Ruhestellung oder Einfärbestellung in die untere Stempelabdruckstellung zu verschieben und zu verschwenken. In den Eckbereichen 90 des Kunststoff-Stempelgehäuse-Teils 4B sind weiters bodenseitig runde Rutschsicherungs-Elemente 91 aus Kunststoff bzw. Gummi angeformt oder angeklebt. Diese Rutschsicherungs-Elemente 91 verhindern aufgrund ihrer hohen Friktion ein unerwünschtes Wegrutschen des Stempelgehäuses 4 beim Aufsetzen auf einen Untergrund (Papier, Karton usw.), beim Anfertigen eines Stempelabdrucks. Überdies ermöglichen die Eckbereiche 90 des Gehäuseteils 4B aus Kunststoff auch ein angenehmeres Erfassen des Stempelgehäuses, in dem sie die manchmal scharfen Kanten des metallischen Stempelgehäuse-Teils 4A bedecken.

Aus Fig. 7 ist schließlich noch - ähnlich wie aus Fig. 4 - ersichtlich, dass das Stempelgehäuse 4, nämlich genauer dessen metallischer Teil 4A, mit seiner Unterseite einen Aufsetzrahmen 92 mit einer rechteckigen Durchtrittsöffnung 93 für das Stempelaggregat 3 bildet. Der Aufsetzrahmen 92 wird jedoch nicht direkt, sondern wie erwähnt, über die Rutschsicherungs-Elemente 91 auf das jeweilige zu bedruckende Substrat aufgesetzt.

In den Fig. 8 bis 11 ist im Detail ein buchsenförmiges Achssicherungselement 12 gezeigt, wobei zwei derartige Achssicherungselemente 12 zur Sicherung der Wendeachse 9, die das Stempelaggregat 3 sowie das Stempelgehäuse 4 durchsetzt, in Öffnungen 94 (Fig. 4) bzw. 94A, 94B (Fig. 5) des Betätigungsbügels 5 verwendet werden. Das gezeigte Achssicherungselement 12 besteht aus einem einstückigen Spritzgussteil mit einem im Wesentlichen hülsenförmigen Buchsenkörper 95 sowie einem daran - in der Betriebsposition außenseitig - anschließenden radialen Flansch-Vorsprung 96. Der Radial-Vorsprung 96 umschließt die Mündung einer durch das gesamte Achssicherungselement 12 hindurchgehenden Öffnung 97, die im Wesentlichen im Querschnitt kreisrund ist, sieht man von zwei einander diametral gegenüberliegenden, an zungenförmigen Rastelementen 98 angeformten Rastvorsprüngen 99 ab. Die Rastelemente 98 sind jeweils in einem Fenster 100 freigestellt, abgesehen von dem einen, in der Betriebsposition innenliegenden Ende, das direkt an den restlichen Buchsenkörper 95 anschließt. Der Rastvorsprung 99 ist dagegen auf dem gegenüberliegenden, frei auskragenden Ende des zungenförmigen Rastelements 98 angeformt und steht in der in Fig. 9 gezeigten Ruhestellung in das Innere des durch die Öffnung 97 definierten Zylinderraumes vor, vgl. auch die Fig. 10 und 11. Abgesehen vom Bereich der zungenförmigen Rastelemente 98 bildet der Buchsenkörper 95 mit seiner im Übrigen zylindrischen Außenfläche eine Lagerfläche für die Drehlagerung in der jeweiligen Öffnung 94 bzw. 94A, 94B. In dieser Betriebsposition liegt der radiale Flansch-Vorsprung 96 an der Außenseite des Betätigungsteils bzw. Betätigungsbügels 5 an, wie insbesondere aus den Fig. 1, 2 und 7, aber vor allem auch aus Fig. 12 im Detail ersichtlich ist. In dieser im Detail im größeren Maßstab gezeigten Schnittdarstellung von Fig. 12 ist auch zu ersehen, dass in der Betriebsstellung die zungenförmigen Rastelemente 98 mit ihren Rastvorsprüngen 99 in eine Rastvertiefung 101 eingerastet sind, die in Form einer sich über den gesamten Umfang der Wendeachse 9 erstreckenden Ringnut ausgebildet ist.

Der Achssicherungsteil 12 kann beispielsweise aus Polyoxymethylen (POM) oder einem vergleichbaren, vergleichsweise harten, federnd elastischen Kunststoffmaterial gespritzt sein. In der in Fig. 12 gezeigten Betriebsstellung lagert der Achssicherungsteil 12 die Wendeachse 9 drehbar im Betätigungsteil bzw. Betätigungsbügel 5, wobei er die Wendeachse 9 gegen ein ungewolltes Herausschieben aus dem Stempel 1 sichert und überdies dadurch, dass der radiale Flansch-Vorsprung 96 an der Außenseite des Kunststoff-Bügelteils 5A anliegt, auch diesen Bügelteil 5A gegen den metallischen Bügelteil 5B in Anlage hält, so dass die Enden der Bügelteile 5A, 5B nicht ungewollt auseinander gespreizt werden. An der Oberseite des Betätigungsbügels 5 werden dessen Bügelteile 5A, 5B, und zwar mit den Stegteilen 20A, 20B, dadurch aneinander gehalten, dass der Griff 21, genauer dessen Hohlkörper 21', mit seiner Unterseite am Metall-Steg 20A anliegt, wenn er mit seinem Rohrteil 82 am Fortsatz 70 des Kunststoff-Bügelteils 5B aufgeschnappt ist.

Im Prinzip reicht es vielfach aus, wenn das Achssicherungselement 12 nur ein zungenförmiges Rastelement 98 hat, und andererseits können auch mehr als zwei solcher Rastelemente 98, beispielsweise drei oder vier, vorgesehen sein. An sich kann auch anstatt der Ringnut als Rastvertiefung 101 eine entsprechende Anzahl von diskreten umfangsseitigen, bogenförmigen Rastvertiefungen 101 vorgesehen werden, jedoch ist dann bei der Montage, beim Aufschieben des jeweiligen Achssicherungselements 12 auf die Wendeachse 9 innerhalb der Öffnungen 94A, 94B, auf eine entsprechende Dreh-Ausrichtung der beiden Teile 9, 12 zu achten.

Wenn die Rastvorsprünge 99 an ihrer axialen Außenseite (gemäß der Darstellung in Fig. 12 an ihrer linken Seite) mit einwärts gerichteten Abschrägungen oder Fasen versehen sind, können auch die Rastelemente 98 aus ihrem Rasteingriff in der Rastvertiefung 101 dadurch gelöst werden, dass in die Öffnung 97 zwischen dem radialen Flansch-Vorsprung 96 und der Wendeachse 9 ein dünnwandiges Rohrelement eingeschoben wird, das beim Auftreffen auf die Rastzungen im Bereich der Rastvorsprünge über diese Abschrägungen gleitet und so die Rastvorsprünge 99 aus der Rastvertiefung 101 hebt.

Der Vollständigkeit halber sei zu Fig. 6 noch ausgeführt, dass dort das gemäß Darstellung linke Achssicherungselement 12 in einer Position ähnlich wie in Fig. 12 gezeigt ist, in der die zungenförmigen Rastelemente (in Fig. 6 nicht näher bezeichnet) erkennbar sind, wogegen auf der rechten Seite der Fig. 6 das Achssicherungselement 12 in einer demgegenüber verdrehten Position dargestellt ist, wobei hieraus auch die Drehlagerung der Wendeachse 9 in den Durchtrittsöffnungen 94 des Betätigungsbügels besser erkennbar ist.

## Patentansprüche

1. Einrichtung zur Sicherung einer Wendeachse (9) eines Typenaggregats (3) an einem Betätigungsbügel (5) eines Selbstfärbestempels (1) mit Wendemechanismus (2), mit zumindest einem buchsenförmigen Achssicherungsteil (12), der in der montierten Stellung mit einem Buchsenkörper (95) auf einen Endbereich der Wendeachse (9) aufgeschoben ist und außenseitig mit einem radialen Vorsprung (96) am Betätigungsbügel (5) anliegt, **dadurch gekennzeichnet, dass** der Buchsenkörper (95) zumindest ein zungenartiges, federnd radial auslenkbares Rastelement (98) mit einem radial einwärts gerichteten Rastvorsprung (99) aufweist, der in der montierten Stellung in eine als korrespondierendes Rastelement vorgesehene Rastvertiefung (101) in der Wendeachse (9) in deren Endbereich eingreift.

2. Einrichtung nach Anspruch 1, **dadurch gekennzeichnet, dass** das zungenartige Rastelement (98) in einem Fenster (100) des Buchsenkörpers (95) vorgesehen ist und an einem Ende einstückig an den Buchsenkörper (95) anschließt.

3. Einrichtung nach Anspruch 2, **dadurch gekennzeichnet, dass** der Rastvorsprung (99) am frei auskragenden Ende des zungenartigen Rastelements (98) vorgesehen ist.

4. Einrichtung nach einem der Ansprüche 1 bis 3, **dadurch gekennzeichnet, dass** die Rastvertiefung (101) in der Wendeachse (9) durch eine Ringnut gebildet ist.

5. Einrichtung nach einem der Ansprüche 1 bis 4, **dadurch gekennzeichnet, dass** die Wendeachse (9) aus Metall, insbesondere Stahl, besteht.

6. Einrichtung nach einem der Ansprüche 1 bis 5, **dadurch gekennzeichnet, dass** der Buchsenkörper (95) zwei einander diametral gegenüberliegende zungenartige Rastelemente (98) aufweist.

7. Einrichtung nach einem der Ansprüche 1 bis 6, **dadurch gekennzeichnet, dass** der Buchsenkörper (95) zusammen mit dem radialen Vorsprung (96) und dem bzw. jedem Rastelement (98) einstückig aus Kunststoff, vorzugsweise aus POM, gebildet ist.

8. Einrichtung nach Anspruch 7, **dadurch gekennzeichnet, dass** der Buchsenkörper (95) mit dem radialen Vorsprung (96) und dem bzw. jedem Rastelement (98) ein Spritzgussteil ist.

9. Einrichtung nach einem der Ansprüche 1 bis 8, **dadurch gekennzeichnet, dass** der Achssicherungsteil (12) eine hindurchgehende Öffnung (97) für das Aufschieben auf die Wendeachse (9) aufweist.

10. Einrichtung nach einem der Ansprüche 1 bis 9, **dadurch gekennzeichnet, dass** der Betätigungsbügel (5) zwei ineinander geschobene Bügel-Teile (5A, 5B) aufweist, deren Schenkelende jeweils Durchtrittsöffnungen (94A, 94B) für die Wendeachse (9) aufweisen, wobei der oder die auf die Wendeachse (9) aufgeschobene(n) Achssicherungsteil(e) zugleich die Schenkel (13) der Bügel-Teile (5A, 5B) gegeneinander halten.

11. Einrichtung nach einem der Ansprüche 1 bis 10, **dadurch gekennzeichnet, dass** das frei auskragende Ende des zungenartigen Rastelements (98) in der Betriebsstellung das äußere Rastelement-Ende ist, wogegen das zungenartige Rastelement am weiter innen liegenden Ende einstückig in den übrigen Buchsenkörper (95) übergeht.

## Claims

1. A device for securing a turning axle (9) of a type unit (3) to an actuating bow (5) of a self-inking stamp (1) having a turning mechanism (2), with at least one bushing-shaped axle-securing member (12) which, in the mounted position, is slid onto an end region of the turning axle (9) with a bushing body (95) and externally contacts the actuating bow (5) with a radial projection (96), **characterized in that** the bushing body (95) includes at least one tongue-like, resiliently radially deflectable snap-in element (98) having a radially inwardly oriented snap-in projection (99) which, in the mounted position, engages in a snap-in depression (101) provided as corresponding snap-in element in the turning axle (9) in the end region of the latter.

2. The device according to claim 1, **characterized in that** the tongue-like snap-in element (98) is provided in a window (100) of the bushing body (95) and, at one end thereof, integrally follows upon the bushing body (95).

3. The device according to claim 2, **characterized in that** the snap-in projection (99) is provided on the freely cantilevering end of the tongue-like snap-in element (98).

4. The device according to any one of claims 1 to 3, **characterized in that** the snap-in depression (101) in the turning axle (9) is formed by an annular groove.

5. The device according to any one of claims 1 to 4, **characterized in that** the turning axle (9) is made of metal, in particular steel.

6. The device according to any one of claims 1 to 5, **characterized in that** the bushing body (95) has two diametrically oppositely arranged tongue-like snap-in elements (98).

7. The device according to any one of claims 1 to 6, **characterized in that** the bushing body (95) is integrally formed together with the radial projection (96) and the, or each, snap-in element (98) of a synthetic material, preferably of POM.

8. The device according to claim 7, **characterized in that** the bushing body (95) with the radial projection (96) and the, or each, snap-in element (98) is an injection-molded member.

9. The device according to any one of claims 1 to 8, **characterized in that** the axle securing member (12) has an opening (97) extending therethrough for its slipping onto the turning axle (9).

10. The device according to any one of claims 1 to 9, **characterized in that** the actuating bow (5) has two bow parts (5A, 5B) slid one into the other, the leg ends of which each having passage openings (94A, 94B) for the turning axle (9), wherein the axle securing member(s) slid onto the turning axle (9) simultaneously hold the legs (13) of the bow parts (5A, 5B) against each other.

11. The device according to any one of claims 1 to 10, **characterized in that** the freely cantilevering end of the tongue-like snap-in element (98) in the operating position is the outer end of the snap-in element, whereas the tongue-like snap-in element at the further inwardly located end merges integrally with the remaining bushing body (95).

## Revendications

1. Système pour la fixation d'un axe de retournement (9) d'un porte-caractères (3) sur un étrier d'actionnement (5) d'un tampon auto-encreur (1) avec mécanisme de retournement (2), comprenant au moins une partie de fixation d'axe (12) en forme de douille qui, dans la situation montée, est enfilée avec un corps de douille (95) sur une zone terminale de l'axe de retournement (9) et qui s'applique du côté extérieur par une saillie radiale (96) sur l'étrier d'actionnement (5), **caractérisé en ce que** le corps de douille (95) comprend au moins un élément d'enclenchement (98) semblable à une languette capable d'être dévié radialement avec effet ressort et comprenant une saillie d'enclenchement (97) dirigée radialement vers l'intérieur, laquelle s'engage, dans la situation montée, dans un renfoncement d'enclenchement (101), prévu à titre d'élément d'enclenchement correspondant dans l'axe de retournement (9) dans sa zone terminale.

2. Système selon la revendication 1, **caractérisé en ce que** l'élément d'enclenchement (98) semblable à une languette est prévu dans une fenêtre (100) du corps de douille (95), et se raccorde à une extrémité d'une seule pièce au corps de douille (95).

3. Système selon la revendication 2, **caractérisé en ce que** la saillie d'enclenchement (99) est prévue à l'extrémité libre en porte-à-faux de l'élément d'enclenchement (98) semblable à une languette.

4. Système selon l'une des revendications 1 à 3, **caractérisé en ce que** le renfoncement d'enclenchement (101) dans l'axe de retournement (9) est formé par une gorge annulaire.

5. Système selon l'une des revendications 1 à 4, **caractérisé en ce que** l'axe de retournement (9) est en métal, en particulier en acier.

6. Système selon l'une des revendications 1 à 5, **caractérisé en ce que** le corps de douille (95) comporte deux éléments d'enclenchement (98) semblable à des languettes, opposés diamétralement l'un à l'autre.

7. Système selon l'une des revendications 1 à 6, **caractérisé en ce que** le corps de douille (95) est réalisé en matière plastique, de préférence en POM, d'un seul tenant conjointement avec la saillie radiale (96) et avec le ou chaque élément d'enclenchement (98).

8. Système selon la revendication 7, **caractérisé en ce que** le corps de douille (95) avec la saillie radiale (96) et avec le ou chaque élément d'enclenchement (98) est une pièce moulée par injection.

9. Système selon l'une des revendications 1 à 8, **caractérisé en ce que** la partie de fixation d'axe (12) présente une ouverture traversante (97) pour venir s'enfiler sur l'axe de retournement (9).

10. Système selon l'une des revendications 1 à 9, **caractérisé en ce que** l'arceau d'actionnement (5) comprend deux parties d'arceau (5A, 5B) enfilées l'une dans l'autre, dont les extrémités des branches présentent respectivement des ouvertures traversantes (94A, 94B) pour l'axe de retournement (9), et la ou les partie(s) de fixation d'axe enfilée(s) sur l'axe de retournement (9) maintien(nen)t simultanément les branches (13) des parties d'arceau (5A, 5B) l'une contre l'autre.

11. Système selon l'une des revendications 1 à 10, **caractérisé en ce que** l'extrémité libre en porte-à-faux de l'élément d'enclenchement (98) semblable à une languette est, dans la position de service, l'extrémité extérieure de l'élément d'enclenchement, tandis que l'élément d'enclenchement semblable à une languette se transforme, à son extrémité disposée plus loin vers l'intérieur, d'un seul tenant dans le reste du corps de douille (95).
